# EUROPÄISCHE PATENTSCHRIFT

(11) **EP 1 218 905 B1**
(45) Veröffentlichungstag und Bekanntmachung des Hinweises auf die Patenterteilung: **06.12.2006**
(21) Anmeldenummer: 00979409.0
(22) Anmeldetag: 05.10.2000
(51) Int. Cl.: H01H 33/66

(54) **VAKUUMSCHÜTZ**
VACUUM CONTACTOR
CONTACTEUR A VIDE

(30) Priorität: 05.10.1999 DE 19947836
(43) Veröffentlichungstag der Anmeldung: 03.07.2002
(73) Patentinhaber: SIEMENS AKTIENGESELLSCHAFT, 80333 München (DE)
(72) Erfinder: MEIER, Markus, 92286 Rieden (DE); DREXLER, Johann, 92421 Schwandorf (DE); KOPPMANN, Bardo, 92700 Kaltenbrunn (DE); KROPP, Markus, 31606 Warmsen (DE); MITLMEIER, Norbert, 92289 Ursensollen (DE)
(86) Internationale Anmeldenummer: PCT/DE2000/003504
(87) Internationale Veröffentlichungsnummer: WO 2001/026127

(56) Entgegenhaltungen:
- CH-A- 169 467
- DE-A- 3 218 907
- GB-A- 1 432 372
- PATENT ABSTRACTS OF JAPAN vol. 1995, no. 11, 26. Dezember 1995 (1995-12-26) & JP 07 211202 A (HITACHI LTD), 11. August 1995 (1995-08-11)

## Beschreibung

Die vorliegende Erfindung betrifft ein Vakuumschütz mit einem Schützgehäuse, einer Antriebsspule, einem Anker, einem Betätigungselement und mindestens einem Vakuumkontakt,
- wobei die Antriebsspule bei Beaufschlagung mit einem Anzugsstrom den Anker aus einer Ankerruhestellung in eine Ankerbetätigungsstellung auslenkt,
- wobei durch das Auslenken des Ankers das Betätigungselement aus einer Elementruhestellung in eine Elementbetätigungsstellung ausgelenkt wird,
- wobei das Auslenken des Betätigungselements ein Schließen des mindestens einen Vakuumkontakts bewirkt.

Aus der CH-A-169 467 ist ein Vakuumschütz mit einem Schützgehäuse, einer Antriebsspule, einem Anker, einem Betätigungselement und mindestens einem Vakuumkontakt bekannt,
- wobei die Antriebsspule bei Beaufschlagung mit einem Anzugsstrom den Anker aus einer Ankerruhestellung in eine Ankerbetätigungsstellung auslenkt,
- wobei durch das Auslenken des Ankers das Betätigungselement aus einer Elementruhestellung in eine Elementbetätigungsstellung ausgelenkt wird,
- wobei das Auslenken des Betätigungselements ein Öffnen des mindestens einen Vakuumkontakts bewirkt,
- wobei beim Auslenken des Ankers aus der Ankerruhestellung in die Ankerbetätigungsstellung der Anker zunächst einen Vorlaufweg und sodann einen Mitnahmeweg durchläuft und
- wobei das Betätigungselement vom Anker nur während des Durchlaufens des Mitnahmeweges ausgelenkt wird.

Aus der GB 1 432 372 A ist ein Luftschütz mit einem Schützgehäuse, einer Antriebsspule, einem Anker, einem Betätigungselement und mindestens einem Kontakt bekannt,
- wobei die Antriebsspule bei Beaufschlagung mit einem Anzugsstrom den Anker aus einer Ankerruhestellung in eine Ankerbetätigungsstellung auslenkt,
- wobei durch das Auslenken des Ankers das Betätigungselement aus einer Elementruhestellung in eine Elementbetätigungsstellung ausgelenkt wird,
- wobei das Auslenken des Betätigungselements ein Schließen des mindestens einen Kontakts bewirkt,
- wobei beim Auslenken des Ankers aus der Ankerruhestellung in die Ankerbetätigungsstellung der Anker zunächst einen Vorlaufweg und sodann einen Mitnahmeweg durchläuft und
- wobei das Betätigungselement vom Anker nur während des Durchlaufens des Mitnahmeweges ausgelenkt wird.

Bei Schützen wird in der Regel bei Beaufschlagung der Antriebsspule mit dem Anzugsstrom der Anker und mit dem Anker das Betätigungselement gegen eine Federkraft ausgelenkt. Die Federkraft wirkt also in Richtung der Ankerruhestellung und der Elementruhestellung. Diese Federkraft muß vom Anzugsmoment, das die Antriebsspule aufgrund des Anzugsstromes auf den Anker ausübt, überwunden werden. Das Anzugsmoment ist abhängig vom Anzugsstrom, der wiederum von der Speisespannung abhängig ist, mit der die Antriebsspule versorgt wird.

Sowohl das Anzugsmoment als auch die rücktreibende Federkraft variieren entlang des Weges, um den der Anker und das Betätigungselement ausgelenkt werden. Bei ungünstiger Auslegung des Schützes kann es daher geschehen, daß bei zu niedriger Versorgungsspannung zwar der Anker und das Betätigungselement aus ihren Ruhestellungen ausgelenkt werden, der Anker und das Betätigungselement aber nicht in ihre Betätigungsstellungen ausgelenkt werden. Anker und Betätigungselement bleiben in einem solchen Fall entweder in einer Zwischenstellung hängen oder ein von dem Betätigungselement betätigter Kontakt wird nur drucklos betätigt. Je nach Dauer dieses Zustandes kann dies zu hohem Verschleiß, meist auch zu Beschädigungen, im Extremfall sogar zur Zerstörung des Schützes führen.

Bei Luftschützen, das heißt bei Schützen, deren Kontakte von Luft umgeben sind, ist es möglich, diese derart auszulegen, daß Anker und Betätigungselement entweder gar nicht aus ihren Ruhestellungen ausgelenkt werden oder aber vollständig in ihre Betätigungsstellungen überführt werden. Ein derartiges Verhalten eines Schützes wird als Kippverhalten bezeichnet.

Bei Vakuumschützen muß eine stärkere rücktreibende Federkraft wirken als bei Luftschützen. Dies hat seinen Grund darin, daß auch die Unterdruckkräfte, die ein eigenständiges Betätigen der Kontakte auslösen würden, überwunden werden müssen. Bei Vakuumschützen wurde es bisher nicht für möglich erachtet, lediglich aufgrund der mechanisch/elektrischen Auslegung des Schützes ein Kippverhalten zu erreichen. Bei Vakuumschützen des Standes der Technik wird daher entweder auf Kippverhalten verzichtet oder aber der Antriebsspule eine Ansteuerelektronik vorgeschaltet, welche die Versorgungsspannung nur dann auf die Antriebsspule durchschaltet, wenn aufgrund der Höhe der Versorgungsspannung ein sicheres Überführen von Anker und Betätigungselement in die Betätigungsstellungen gewährleistet ist.

Von den Erfindern der vorliegenden Erfindung wurde aber erkannt, dass es bei geeigneter Auslegung des Vakuumschützes möglich ist, auch ohne vorgeschaltete Ansteuerelektronik ein Kippverhalten zu erreichen. Es wurde also von den Erfindern der vorliegenden Erfindung ein Vakuumschütz geschaffen, bei dem bei Beaufschlagung der Antriebsspule mit einem Strom unterhalb des Anzugsstroms das Betätigungselement stets entweder in der Elementruhestellung verbleibt oder vollständig in die Elementbetätigungsstellung ausgelenkt wird.

Denn die entlang des Vorlaufweges zu überwindende Kraft kann unabhängig von der Kontaktanordnung und insbesondere unabhängig davon, daß Vakuumkontakte betätigt werden, gewählt werden. Insbesondere kann die zu überwindende Kraft so klein wie bei vergleichbaren Luftschützen gewählt werden. Hierdurch kann bei geeigneter Auslegung des Vakuumschützes das Kippverhalten erreicht werden.

Bei Vakuumschützen verlöschen Lichtbögen bereits bei geringen Kontaktöffnungen. Vakuumschütze weisen daher in der Regel kürzere Schaltwege auf als Lüftschütze. Die von Luftschützen bekannten Dimensionierungen können daher übernommen werden, wenn die Summe von Vorlaufweg und Mitnahmeweg dem Kontaktweg eines Luftschützes entspricht. In der Praxis entspricht dies einem Verhältnis von Vorlaufweg zu Mitnahmeweg zwischen 1:3 und 3:1. In der Regel liegt das Verhältnis von Vorlaufweg zu Mitnahmeweg zwischen 2:3 und 3:2.

Wie bereits erwähnt, wird der Anker während des Durchlaufens des Vorlaufweges gegen eine Vorlaufkraft und während des Durchlaufens des Mitnahmeweges gegen eine Mitnahmekraft gelenkt. Ein Kippverhalten läßt sich mit besonders großer Sicherheit erreichen, wenn die Vorlaufkraft kleiner als die Mitnahmekraft ist. In der Praxis bedeutet dies zumeist, daß das Verhältnis von Vorlaufkraft zu Mitnahmekraft zwischen 1:10 und 1:2, insbesondere zwischen 1:5 und 1:4 liegt.

Der konstruktive Aufbau des Vakuumschützes ist besonders einfach, wenn die Vorlaufkraft von einer Vorlauffedereinrichtung und die Mitnahmekraft von einer Mitnahmefedereinrichtung aufgebracht wird, die Vorlauffedereinrichtung sich einerseits am Anker und andererseits am Betätigungselement abstützt und die Mitnahmefedereinrichtung sich einerseits am Betätigungselement und andererseits am Schützgehäuse abstützt.

Wenn das Betätigungselement einen Anschlag aufweist, gegen den der Anker beim Auslenken aus der Ankerruhestellung gefahren wird, ist der Vorlaufweg auf besonders einfache Weise exakt bestimmt.

Weitere Vorteile und Einzelheiten ergeben sich aus der nachfolgenden Beschreibung eines Ausführungsbeispiels. Dabei zeigen in Prinzipdarstellung
- FIG 1: ein Vakuumschütz in unbetätigten Zustand,
- FIG 2: das Vakuumschütz von FIG 1 im betätigten Zustand und
- FIG 3: einen Kräfte- und Wegverlauf über einem Ankerweg.

Gemäß FIG 1 weist ein Vakuumschütz ein Schützgehäuse 1 auf.
Das Schützgehäuse 1 ist in FIG 1 nur abschnittweise dargestellt. Im Schützgehäuse 1 ist eine Antriebsspule 2 starr befestigt. Ferner sind im Schützgehäuse 1 ein Anker 3, ein Betätigungselement 4 und eine Kontaktbrücke 5 beweglich gelagert.

Das Schütz weist eine Vorlauffedereinrichtung 6, eine Mitnahmefedereinrichtung 7 und eine Durchdruckfedereinrichtung 8 auf. Die Federeinrichtungen 6 - 8 sind gemäß Ausführungsbeispiel als Druckfedereinrichtungen ausgebildet. Sie könnten aber auch anders ausgebildet sein, z. B. als Drehfedereinrichtungen.

Die Vorlauffedereinrichtung 6 stützt sich einerseits am Anker 3 und andererseits am Betätigungselement 4 ab. Die Mitnahmefedereinrichtung 7 stützt sich einerseits am Betätigungselement 4 und andererseits am Schützgehäuse 1 ab. Die Durchdruckfedereinrichtung 8 stützt sich einerseits am Betätigungselement 4 und andererseits an der Kontaktbrücke 5 ab.

Wenn die Antriebsspule 2 nicht mit einem Strom beaufschlagt wird, drückt die Vorlauf federeinrichtung 6 den Anker 3 gegen einen oberen Betätigungselementanschlag 9. Die Mitnahmefedereinrichtung 7 drückt das Betätigungselement 4 gegen einen Gehäuseanschlag 10. Die Durchdruckfedereinrichtung 8 drückt die Kontaktbrücke 5 gegen einen Kontaktbrückenanschlag 11. Der Anker 3 befindet sich dadurch in einer Ankerruhestellung AR, der Betätigungselement 4 in einer Elementruhestellung ER und die Kontaktbrücke 5 in einer Brückenruhestellung. Die Stellung ist in FIG 1 dargestellt.

Wenn hingegen, wie in FIG 2 dargestellt, die Antriebsspule 2 mit einem Anzugsstrom IA beaufschlagt wird, wird der Anker 3 aus seiner Ankerruhestellung AR in eine Ankerbetätigungsstellung AB ausgelenkt.

Eine von der Vorlauffedereinrichtung 6 aufgebrachte Vorlaufkraft FV ist gegen die Bewegungsrichtung des Ankers 3 gerichtet. Sie ist kleiner als eine Mitnahmekraft FM, die ebenfalls gegen die Bewegungsrichtung des Ankers 3 gerichtet ist und von der Mitnahmefedereinrichtung 7 aufgebracht wird. Der Anker 3 wird daher zunächst von der Antriebsspule 2 um einen Vorlaufweg sV ausgelenkt. Zum Durchlaufen des Vorlaufweges sV muß von der Antriebsspule 2 nur die Vorlaufkraft FV überwunden werden. Da die Vorlaufkraft FV kleiner als die Mitnahmekraft FM ist, wird das Betätigungselement 4 während des Durchlaufens des Vorlaufweges sV nicht ausgelenkt. Dieses bleibt in seiner Elementruhestellung ER.

Am Ende des Vorlaufweges sV wird der Anker 3 gegen einen unteren Betätigungselementanschlag 12 gefahren, der am Betätigungselement 4 angeordnet ist. Aufgrund des Fahrens des Ankers 3 gegen den unteren Betätigungselementanschlag 12 wird bei der weiteren Auslenkung des Ankers 3 in eine Ankerbetätigungsstellung AB auch das Betätigungselement 4 in eine Elementbetätigungsstellung EB ausgelenkt. Während des Durchlaufens des durch das Mitnehmen des Betätigungselements 4 definierten Mitnahmeweges sM muß die Mitnahmekraft FM überwunden werden.

Durch das Auslenken des Betätigungselements 4 wird die Kontaktbrücke 5, wie in FIG 2 dargestellt, mit Kontaktstücken 13 auf Gegenkontakte 14 abgesenkt; welche fest im Schützgehäuse 1 angeordnet sind. Das Betätigungselement 4 wird dann noch etwas weiter ausgelenkt, so daß auf einem letzten Wegstück des Mitnahmeweges sM, nachfolgend Durchdruckweg sD genannt, die Mitnahmekraft FM zuzüglich einer von der Durchdruckfedereinrichtung 8 aufgebrachten Durchdruckkraft FD überwunden werden muß.

Das Auslenken des Betätigungselements 4 bewirkt somit ein Betätigen eines Kontakts, der von der Kontaktbrücke 5 nebst Kontaktstücken 13 einerseits und den Gegenkontakten 14 andererseits gebildet wird. Wie aus den FIG 1 und 2 ersichtlich ist, werden die Kontaktstücke 13 in Vakuumbehältern 15 auf die Gegenkontakte 14 abgesenkt. Die Vakuumbehälter 15 weisen dabei zumindest einen Teilabschnitt 16 auf, innerhalb dessen sie längenvariabel sind. Aufgrund der Anordnung der Kontaktstücke 13 und der Gegenkontakte 14 in Vakuumbehältern 15 ist der Kontakt ein Vakuumkontakt. Das Schütz ist somit ein Vakuumschütz.

FIG 3 zeigt nun zunächst schematisch den Kraftverlauf, den die Antriebsspule 2 aufgrund des Anzugsstroms 1 überwinden muß. Während des Durchlaufens des Vorlaufweges sV muß lediglich die Vorlaufkraft FV überwunden werden, die entlang des Vorlaufweges sV geringfügig ansteigt. Während des Mitnahmeweges sM muß hingegen die Mitnahmekraft FM überwunden werden, die ebenfalls entlang des Mitnahmeweges sM ansteigt. Während des Durchdruckweges sD muß sogar die Summe von Mitnahmekraft FM und Durchdruckkraft FD überwunden werden.

Die Vorlaufkraft FV ist kleiner als die Mitnahmekraft FM. In der Regel beträgt sie 10 % bis 50 % der Mitnahmekraft FM. Das Verhältnis von Vorlaufkraft FV zu Mitnahmekraft FM liegt also in der Regel 1:10 bis 1:2. Vorzugsweise beträgt die Vorlaufkraft FV zwischen 20 % und 25 % der Mitnahmekraft FM. Das Verhältnis liegt also vorzugsweise zwischen 1:5 und 1:4.

Ferner ist aus FIG 3 ersichtlich, daß das Betätigungselement 4 vom Anker 3 nur während des Durchlaufens des Mitnahmeweges sM ausgelenkt wird. Der Vorlaufweg sV beträgt in der Regel 25 % bis 75 % des gesamten Weges, den der Anker 3 durchläuft. Meist beträgt er zwischen 40 % und 60 % des gesamten Weges. Das Verhältnis von Vorlaufweg sV zu Mitnahmeweg sM liegt also in der Regel zwischen 1:3 und 3:1, meist zwischen 2:3 und 3:2.

Die Mitnahmekraft FM ist im wesentlichen durch die Dimensionierung des Vakuumkontakts - bzw. bei mehreren zu schaltenden Kontakten der Vakuumkontakte - bestimmt. Die Vorlaufkraft FV hingegen ist prinzipiell frei wählbar. Es ist daher insbesondere möglich, die Vorlaufkraft FV ähnlich wie bei einem Luftschütz gleicher Leistung zu dimensionieren.

Ebenso ist der Mitnahmeweg sM im wesentlichen durch die Dimensionierung des Vakuumschützes bestimmt. Der Vorlaufweg sV ist wieder frei wählbar. Insbesondere ist der Vorlaufweg sV derart wählbar, daß die Summe von Vorlaufweg sV und Mitnahmeweg sM der Wegstrecke entspricht, um die der Anker und das Betätigungselement eines vergleichbaren Luftschützes verschoben werden. Damit kann die Antriebsspule 2 wie bei einem vergleichbaren Luftschütz ausgelegt werden. Somit ist insbesondere ein einwandfreies Kippverhalten des Vakuumschützes erreichbar.

## Patentansprüche

1. Vakuumschütz mit einem Schützgehäuse (1), einer Antriebsspule (2), einem Anker (3), einem Betätigungselement (4) und mindestens einem Vakuumkontakt,
- wobei die Antriebsspule (2) bei Beaufschlagung mit einem Anzugsstrom (IA) den Anker (3) aus einer Ankerruhestellung (AR) in eine Ankerbetätigungsstellung (AB) auslenkt,
- wobei durch das Auslenken des Ankers (3) das Betätigungselement (4) aus einer Elementruhestellung (ER) in eine Elementbetätigungsstellung (EB) ausgelenkt wird,
- wobei das Auslenken des Betätigungselements (4) ein Schließen des mindestens einen Vakuumkontakts bewirkt,
- wobei beim Auslenken des Ankers (3) aus der Ankerruhestellung (AR) in die Ankerbetätigungsstellung (AB) der Anker (3) zunächst einen Vorlaufweg (sV) und sodann einen Mitnahmeweg (sM) durchläuft,
- wobei das Betätigungselement (4) vom Anker (3) nur während des Durchlaufens des Mitnahmeweges (sM) ausgelenkt wird,
**dadurch gekennzeichnet, dass** bei Beaufschlagung der Antriebsspule (2) mit einem Strom unterhalb des Anzugsstroms (IA) das Betätigungselement (4) stets entweder in der Elementruhestellung (ER) verbleibt oder vollständig in die Elementbetätigungsstellung (EB) ausgelenkt wird.

2. Vakuumschütz nach Anspruch 1,
**dadurch gekennzeichnet,**
**daß** das Verhältnis von Vorlaufweg (sV) zu Mitnahmeweg (sM) zwischen 1:3 und 3:1 beträgt.

3. Vakuumschütz nach Anspruch 2,
**dadurch gekenzeichnet,**
daß das Verhältnis von Vorlaufweg (sV) zu Mitnahmeweg (sM) zwischen 2:3 und 3:2 liegt.

4. Vakuumschütz nach Anspruch 1, 2 oder 3,
**dadurch gekennzeichnet,**
**daß** der Anker (3) von der Antriebsspule (2) während des Durchlaufens des Vorlaufweges (sV) gegen eine Vorlaufkraft (FV) und während des Durchlaufens des Mitnahmeweges (sM) gegen eine Mitnahmekraft (FM) ausgelenkt wird und daß die Vorlaufkraft (FV) kleiner als die Mitnahmekraft (FM) ist.

5. Vakuumschütz nach Anspruch 4,
**dadurch gekennzeichnet,**
**daß** das Verhältnis von Vorlaufkraft (FV) zu Mitnahmekraft (FM) zwischen 1:10 und 1:2 liegt.

6. Vakuumschütz nach Anspruch 5,
**dadurch gekennzeichnet,**
**daß** das Verhältnis von Vorlaufkraft (FV) zu Mitnahmekraft (FM) zwischen 1:5 und 1:4 liegt.

7. Vakuumschütz nach Anspruch 4, 5 oder 6,
**dadurch gekennzeichnet,**
**daß** die Vorlaufkraft (FV) von einer Vorlauffedereinrichtung (6) und die Mitnahmekraft (FM) von einer Mitnahmefedereinrichtung (7) aufgebracht wird, daß die Vorlauffedereinrichtung (6) sich einerseits am Anker (3) und andererseits am Betätigungselement (4) abstützt und daß die Mitnahmefedereinrichtung (7) sich einerseits am Betätigungselement (4) und andererseits am Schützgehäuse (1) abstützt.

8. Vakuumschütz nach einem der obigen Ansprüche,
**dadurch gekennzeichnet,**
**daß** das Betätigungselement (4) einen Anschlag (12) aufweist, gegen den der Anker (3) beim Auslenken aus der Ankerruhestellung (AR) gefahren wird.

## Claims

1. Vacuum contactor having a contactor housing (1), a drive coil (2), an armature (3), an operating element (4) and at least one vacuum contact,
- with the drive coil (2) deflecting the armature (3) from an armature rest position (AR) to an armature operating position (AB) when a pull-in current (IA) is applied,
- with the deflection of the armature (3) causing the operating element (4) to be deflected from an element rest position (ER) to an element operating position (EB), and
- with the deflection of the operating element (4) resulting in closing of the at least one vacuum contact,
- with, when the armature (3) is deflected from the armature rest position (AR) to the armature operating position (AB), the armature (3) first of all passing through an initial movement distance (sV), and then passing through a driving movement distance (sM),
- with the operating element (4) being deflected by the armature (3) only while the latter is passing through the driving movement distance (sM),
- **characterized in that** the operating element (4) always either remains in the element rest position (ER) or is deflected completely to the element operating position (EB) when a current that is less than the pull-in current (IA) is applied to the drive coil (2).

2. Vacuum contact according to Claim 1,
**characterized**
**in that** the ratio of the initial movement distance (sV) to the driving movement distance (sM) is between 1:3 and 3:1.

3. Vacuum contactor according to Claim 2,
**characterized**
**in that** the ratio of the initial movement distance (sV) to the driving movement distance (sM) is between 2:3 and 3:2.

4. Vacuum contactor according to Claim 1, 2 or 3,
**characterized**
**in that** the armature (3) is deflected by the drive coil (2) against an initial movement force (FV) while it is passing through the initial movement distance (sV), and against a driving force (FM) while it is passing through the driving movement distance (sM), and in that the initial movement force (FV) is less than the driving force (FM).

5. Vacuum contactor according to Claim 4,
**characterized**
**in that** the ratio of the initial movement force (FV) to the driving force (FM) is between 1:10 and 1:2.

6. Vacuum contact according to Claim 5,
**characterized**
**in that** the ratio of the initial movement force (FV) to the driving force (FM) is between 1:5 and 1:4.

7. Vacuum contactor according to Claim 4, 5 or 6,
**characterized in that** the initial movement force (FV) is applied by an initial movement spring device (6), and the driving force (FV) is applied by a driving spring device (7), **in that** the initial movement spring device (6) is supported firstly on the armature (3) and secondly on the operating element (4), and **in that** the driving spring device (7) is supported firstly on the operating element (4) and secondly on the contactor housing (1).

8. Vacuum contactor according to one of the above claims,
**characterized**
**in that** the operating element (4) has a stop (12), against which the armature (3) is moved when it is deflected from the armature rest position (AR).

## Revendications

1. Contacteur à vide comprenant un boitier de contact (1), une bobine d'entraînement (2), une palette mobile (3), un élément d'actionnement (4) et au moins un contact sous vide,
- dans lequel la bobine d'entraînement (2), lorsqu'elle est alimentée avec un courant d'actionnement (IA), déplace la palette mobile (3) d'une position de repos (AR) de la palette à une position d'actionnement (AB) de la palette,
- dans lequel sous l'effet du déplacement de la palette mobile (3), l'élément d'actionnement (4) est déplacé d'une position de repos (ER) de l'élément à une position d'actionnement (EB) de l'élément,
- dans lequel le déplacement de l'élément d'actionnement (4) produit une fermeture dudit au moins un contact sous vide,
- dans lequel lors du déplacement de la palette mobile (3) de la position de repos (AR) de la palette à la position d'actionnement (AB) de la palette, la palette mobile (3) parcourt tout d'abord un trajet d'amorçage (sV) et ensuite un trajet d'entraînement (sM),
- et dans lequel l'élément d'actionnement (4) n'est déplacé par la palette mobile (3) que pendant le parcours du trajet d'entraînement (sM),
**caractérisé en ce que** pour une alimentation de la bobine d'entraînement (2) avec un courant en-dessous du courant d'actionnement (IA), l'élément d'actionnement (4), dans tous les cas, soit reste dans la position de repos (ER) de l'élément, soit est totalement déplacé dans la position d'actionnement (EB) de l'élément.

2. Contacteur à vide selon la revendication 1,
**caractérisé en ce que** le rapport du trajet d'amorçage (sV) au trajet d'entraînement (sM) est compris entre 1:3 et 3:1.

3. Contacteur à vide selon la revendication 2,
**caractérisé en ce que** le rapport du trajet d'amorçage (sV) au trajet d'entraînement (sM) est compris entre 2:3 et 3:2.

4. Contacteur à vide selon la revendication 1, 2 ou 3,
**caractérisé en ce que** la palette mobile (3) est déplacée par la bobine d'entraînement (2), pendant le parcours du trajet d'amorçage (sV) à l'encontre d'une force d'amorçage (FV), et pendant le parcours du trajet d'entraînement (sM) à l'encontre d'une force d'entraînement FM), et **en ce que** la force d'amorçage (FV) est plus petite que la force d'entraînement (FM).

5. Contacteur à vide selon la revendication 4,
**caractérisé en ce que** le rapport de la force d'amorçage (FV) à la force d'entraînement (FM) est compris entre 1:10 et 1:2.

6. Contacteur à vide selon la revendication 5,
**caractérisé en ce que** le rapport de la force d'amorçage (FV) à la force d'entraînement (FM) est compris entre 1:5 et 1:4.

7. Contacteur à vide selon la revendication 4, 5 ou 6,
**caractérisé en ce que** la force d'amorçage (FV) est appliquée par un dispositif de ressort d'amorçage (6), et la force d'entraînement (FM) par un dispositif de ressort d'entraînement (7), **en ce que** le dispositif de ressort d'amorçage (6) s'appuie d'une part sur la palette mobile (3) et d'autre part sur l'élément d'actionnement (4), et **en ce que** le dispositif de ressort d'entraînement (7) s'appuie d'une part sur l'élément d'actionnement (4) et d'autre part sur le boîtier de contacteur (1).

8. Contacteur à vide selon l'une des revendications précédentes,
**caractérisé en ce que** l'élément d'actionnement (4) présente une butée (12) contre laquelle est amenée la palette mobile (3) lors du déplacement hors de la position de repos (AR) de la palette.
